# EUROPÄISCHE PATENTSCHRIFT

(11) **EP 1 462 587 B1**
(45) Veröffentlichungstag und Bekanntmachung des Hinweises auf die Patenterteilung: **23.08.2006**
(21) Anmeldenummer: 03028019.2
(22) Anmeldetag: 06.12.2003
(51) Int. Cl.: E04F 15/02, E04F 15/04

(54) **Paneel, insbesondere Fussbodenpaneel, sowie Verfahren zum Verlegen von Paneelen**
Panel, particularly a floor panel, and process for laying panels
Panneau, notamment panneau de plancher, et procédé de mise en place de panneaux

(30) Priorität: 24.03.2003 DE 10313112
(43) Veröffentlichungstag der Anmeldung: 29.09.2004
(73) Patentinhaber: Fritz Egger GmbH & Co, 3105 Unterradlberg (AT)
(72) Erfinder: Weber, Jürgen, 59469 Ense (DE)
(74) Vertreter: Cohausz & Florack

(56) Entgegenhaltungen:
- US-A1- 2002 020 127

## Beschreibung

Die Erfindung betrifft ein Paneel, insbesondere Fußbodenpaneel, mit den Merkmalen des Oberbegriffes des Anspruches 1, das mechanisch mit weiteren Paneelen mechanisch verbunden werden kann. Derartige Paneelen werden in typischer Weise für einen Bodenbelag, beispielsweise Parkett oder Laminatfußboden, oder für Decken- und Wandverkleidungen verwendet. Die Erfindung betrifft auch ein Verfahren zum Verlegen von Paneelen nach den Ansprüchen 6 und 8.

Die einzelnen Paneelen lassen sich durch eine mechanische Verbindung zu einer flächigen Gesamtheit vereinen, so dass ein Verlegen der Paneelen ohne Klebstoffe oder zusätzliche mechanische Befestigungselemente, z. B. Schrauben oder Nägel, möglich ist. Insbesondere ergibt sich daraus der Vorteil, dass die Paneelen sich ohne ein Verleimen verlegen und somit wieder entfernen lassen.

Das Paneel wird in bevorzugter Weise als Fußbodenpaneel eingesetzt und vorzugsweise aus Laminatfußbodenpaneelen aus einem Holzwerkstoff hergestellt. Die Paneelen können auch für andere Verwendungen, beispielsweise als Wand- oder Deckenpaneelen eingesetzt werden.

Aus dem Stand der Technik der WO 94/26999 und WO 97/47834 sind Profilgeometrien bekannt, die jeweils eine Nut-Feder-Verbindung zum vertikalen Verriegeln aufweisen. Daneben weisen die Profile eine horizontale Verriegelung auf, bei der ein Paar von in der Regel schräg zur Oberseite der Paneelen ausgerichtete Verriegelungsflächen vorgesehen ist.

Rastvorgang bedeutet dabei, dass die Verriegelungselemente für die horizontale Verriegelung der ersten Seitenkante eines ersten Paneels mit den Verriegelungsflächen der horizontalen Verriegelung der zweiten Seitenkante eines zweiten Paneels in Berührung kommen. Durch die Berührung wird während des Vorgangs des Verbindens mindestens ein Element der Verbindung verbogen, so dass es zum Einrasten, also zum Zurückbiegen des Elementes kommt. Daher ist bei den Verbindungen jeweils ein mechanischer Widerstand zu überwinden. Die Verbindungen werden daher auch Rast- oder Schnappverbindungen genannt.

Insbesondere aus der WO 97/47834 ist darüber hinaus bekannt, eine derartige Verbindung von Paneelen kraftschlüssig aus zu bilden. Das bedeutet, dass die Verriegelungselemente im verbundenen Zustand zumindest teilweise durchgebogen sind und eine zusammenziehende Kraft ausüben.

Aus der US 4,426,820 ist des weiteren eine Verbindung bekannt, die eine rein formschlüssige Profilgeometrie aufweist. Hier kommt es während des Zusammenfügens der Bauteile durch Verschwenken nicht zu einem Verbiegen der Verbindungselemente.

Letztlich kommt es auf eine sehr genauen Passung zwischen den Elementen an, sowohl für die vertikale Verriegelung durch Nut und Feder als auch für die horizontale Verbindung.

Alle zuvor beschriebenen Paneelen können durch eine Schwenkbewegung miteinander in Eingriff gebracht werden. Dazu wird jeweils ein neues Paneel unter einem Winkel an ein bereits verlegtes Paneel angesetzt und nachfolgend herunter geschwenkt. Insbesondere bei langen Seitenkanten von über 1000 mm kommt es dabei zu Schwierigkeiten dadurch, dass über eine lange Distanz die Paneelen angewinkelt zueinander gehalten werden müssen und eine hohe Präzision des Verlegens erforderlich ist.

Diese Schwierigkeiten treten besonders dann auf, wenn ein neues Paneel mit zwei bereits verlegten und entlang von langen Seitenkanten verbundenen Paneelen verbunden werden soll. Das neue Paneel wird dabei mit einem ersten Paneel entlang der langen Seitenkante und mit einem zweiten Paneel entlang einer kurzen Seitenkante durch eine Schwenkbewegung verbunden.

Zunächst wird dazu das neue Paneel mit einer kurzen Seitenkante mit dem bereits verlegten zweiten Paneel verbunden. Danach werden das neue Paneele und das zweite Paneel gleichzeitig angehoben und angewinkelt, um das neue Paneel durch Schieben entlang der kurzen Seitenkante in Richtung des bereits verlegten ersten Paneels zu verschieben. Dabei nehmen die Paneelen eine instabile Verbindung zueinander ein, so dass es häufig vorkommt, dass das zweite Paneel entlang der langen Seitenkante außer Eingriff mir dem ersten Paneel kommt. Der Versuch ein neues Paneel zu verlegen scheitert in diesem Fall und das zweite Paneel muss zunächst erst wieder mit dem ersten Paneel verbunden werden, bevor das neue Paneel erneut angesetzt werden kann.

Der vorliegenden Erfindung liegt daher das technische Problem zugrunde, ein Paneel anzugeben, bei dem das Verlegen der Paneelen durch eine Schwenkbewegung erleichtert wird.

Das zuvor aufgezeigte technische Problem wird zunächst bei dem gattungsgemäßen Paneel erfindungsgemäß durch die Merkmale des kennzeichnenden Teils des Anspruches 1 gelöst.

Das erfindungsgemäße Paneel weist gemäß Anspruch 1 die folgenden Merkmale auf.

Eine erste Seitenkante und eine gegenüberliegende zweite Seitenkante sind wie bei allen rechteckigen Paneelen vorgesehen. Die Erfindung betrifft zwar hauptsächlich ein Paar von Seitenkanten, die nachfolgend beschriebenen Profilgeometrien können jedoch an beiden Paaren von Seitenkanten angeordnet sein. Die Profile der ersten und zweiten Seitenkante sind dabei komplementär ausgebildet und können miteinander durch eine Schwenkbewegung zum Erzeugen der vertikalen Verriegelung und horizontalen Verbindung miteinander in Verbindung gebracht werden.

Im folgenden wird zunächst die erste Seitenkante und im Anschluss daran die zweite Seitenkante beschrieben.

Die erste Seitenkante weist die folgenden Merkmale auf:
- eine erste Anlagefläche, die am oberen Ende der ersten Seitenkante angeordnet ist,
- eine Nut, die an der ersten Seitenkante ausgebildet ist,
- eine obere Lippe, die die Nut nach oben begrenzt,
- eine untere Lippe, die die Nut nach unten begrenzt, wobei das distale Ende der unteren Lippe über das distale Ende der oberen Lippe hinausragt,
- eine erste Passfläche, die an der oberen Lippe angeordnet ist,
- eine zweite Passfläche, die an der unteren Lippe im Bereich des Nutgrundes angeordnet ist und
- eine zweite Anlagefläche, die an der unteren Lippe im Bereich des distalen Endes angeordnet ist.

Die erste Passfläche und die zweite Passfläche bilden an der ersten Seitenkante die Passflächen für die vertikale Verriegelung. Die erste Anlagefläche und die zweite Anlagefläche bilden an der ersten Seitenkante die Flächen zur Bildung der horizontalen Verbindung.

Die zweite Seitenkante weist die folgenden Merkmale auf:
- eine dritte Anlagefläche, die am oberen Ende der zweiten Seitenkante angeordnet ist,
- eine Feder, die an der zweiten Seitenkante ausgebildet ist,
- eine dritte Passfläche, die an der Oberseite der Feder angeordnet ist,
- eine vierte Passfläche, die an der Unterseite der Feder im Bereich des distalen Endes angeordnet ist, und
- eine vierte Anlagefläche, die beabstandet vom distalen Ende an der Unterseite der Feder angeordnet ist.

Die dritte Passfläche und die vierte Passfläche bilden an der zweiten Seitenkante die Passflächen für die vertikale Verriegelung. Die dritte Anlagefläche und die vierte Anlagefläche bilden an der zweiten Seitenkante die Flächen zur Bildung der horizontalen Verbindung.

Im verbundenen Zustand zweier Paneelen entlang zweier komplementärer Seitenkanten liegen die erste und dritte Anlageflächen, die zweite und vierte Anlageflächen, die erste und dritte Passflächen und die zweiten und vierten Passflächen paarweise aneinander an.

Erfindungsgemäß ist erkannt worden,
- dass das distale Ende der unteren Lippe einen nach oben vorstehenden Vorsprung aufweist, der an der dem Nutgrund zugewandten Seite durch die zweite Anlagefläche begrenzt ist und
- dass an der Unterseite der Feder zwischen der vierten Passfläche und der vierten Anlagefläche eine Vertiefung ausgebildet ist,
- wobei die Form der Vertiefung im wesentlichen an die Form der oberen Endes des Vorsprungs angepasst ist.

Durch die erfindungsgemäße Ausgestaltung des Profils kann das Zusammenfügen von zwei Seitenkanten von zwei Paneelen in zwei Schritten erfolgen. Dieses wird durch die nachfolgende Beschreibung des erfindungsgemäßen Verfahrens verdeutlicht, das ebenfalls das aufgezeigte technische Problem löst.

Die erfindungsgemäßen Paneelen können dabei entweder mit Formschluss, also ohne ein Verbiegen der Verriegelungselemente, oder mit einem Kraftschluss miteinander verbunden werden.

Das oben aufgezeigte technische Problem wird auch durch ein System aus einer Mehrzahl von Paneelen nach Anspruch 5 gelöst. Das System wird durch die nachfolgende Beschreibung von Ausführungsbeispielen näher erläutert.

Das technische Problem wird auch durch ein Verfahren in einer ersten Ausgestaltung nach Anspruch 6 gelöst. Es weist die folgenden Schritte auf:

Es handelt sich um ein Verfahren zum Verbinden von zwei Seitenkanten zweier Paneelen.

Ein erstes Paneel wird auf einem Untergrund angeordnet. Ein zweites Paneel wird beabstandet zum ersten Paneel auf dem Untergrund angeordnet, wobei eine erste Seitenkante des ersten Paneels gegenüber einer zweiten Seitenkante des zweiten Paneels angeordnet wird.

Das zweite Paneel wird in einem ersten Teilschritt des Verfahrens in eine Position gebracht, in der die Vertiefung des zweiten Paneels mit dem Vorsprung des ersten Paneels in Eingriff steht. Somit wird eine Zwischenposition erreicht, in der die beiden Paneelen eine definierte Position zueinander einnehmen und bereits teilweise miteinander in Eingriff stehen. Diese Position kann auch Einhebelposition genannt werden, da anschließend durch Anwinkeln und Zusammenschieben der Paneelen die endgültige Position durch ein Einhebeln erreicht wird.

Denn das zweite Paneel wird im zweiten Teilschritt des Verfahrens angewinkelt, wobei die zweite Seitenkante des zweiten Paneels mit der ersten Seitenkante des ersten Paneels in Kontakt bleibt. Das zweite Paneel wird in der angewinkelten Position in Richtung der ersten Seitenkante des ersten Paneels bis zur Anlage der oberen Ecken der Seitenkanten bewegt und anschließend herabgeschwenkt. Dabei gelangen die Passflächen und die Anlageflächen der beiden Seitenkanten in Anlage aneinander.

Dadurch, dass in der Zwischenposition bzw. in der Einhebelposition bereits ein teilweises Ineinandergreifen der beiden Seitenkanten besteht, können die beiden Paneelen anschließend angewinkelt zueinander gehalten werden, ohne dass diese leicht vollständig außer Eingriff gelangen können. Dadurch wird während des zweiten Teilschrittes des Verfahrens die Handhabung der Paneelen erleichtert und ein sicheres und schnelles Verlegen erreicht.

In bevorzugter Weise wird das zweite Paneel durch eine im wesentlichen in einer zum Untergrund parallelen Bewegung auf das erste Paneel zu bewegt. Erst am Ende der Bewegung wird es angehoben, um den Vorsprung mit der Vertiefung in Eingriff zu bringen. Ein schwieriges winkliges Anhalten und Positionieren des neuen Paneels relativ zum bereits verlegten Paneel entfällt. Die Handhabung wird daher erleichtert.

Das technische Problem wird auch durch ein Verfahren in einer zweiten Ausgestaltung nach Anspruch 8 gelöst. Es weist die folgenden Schritte auf:

Das Verfahren dient einem Verlegen von mehreren Paneelen zu einer flächigen Gesamtheit durch mechanisches Verbinden entlang der aneinander grenzenden Seitenkanten. Dabei weisen die Paneelen jeweils zwei Paare von einander gegenüberliegenden ersten und zweiten erfindungsgemäßen Seitenkanten auf.

Ein erstes Paneel wird zusammen mit einem zweiten Paneel auf einem Untergrund angeordnet, wobei bereits eine erste Seitenkante des ersten Paneels mit einer zweiten Seitenkante des zweiten Paneels verbunden worden ist. Mit anderen Worten befindet sich das erste Paneel in einer - möglicher Weise bereits vollständig verlegten - Reihe von Paneelen, während das zweite Paneel in einer neu zu verlegenden Reihe angeordnet ist und ggf. bereits auf der abgewandten Seitenkante mit weiteren Paneelen der gleichen Reihe verbunden ist.

Ein neues Paneel, das für die neu zu verlegende Reihe bestimmt ist, wird mit einer zweiten Seitenkante winklig an einer ersten Seitenkante des zweiten Paneels angesetzt, wobei die Vertiefung einer weiteren zweiten Seitenkante des neuen Paneels oberhalb des Vorsprungs der ersten Seitenkante des ersten Paneels angeordnet wird.

Das neue Paneel wird durch Herabschwenken mit einer ersten Seitenkante des zweiten Paneels verbunden und die Vertiefung des neuen Paneels wird mit dem Vorsprung des ersten Paneels in Eingriff miteinander gebracht.

Somit ist der erste Teilschritt des Verfahrens abgeschlossen, wobei das neue Paneel mit dem zweiten Paneel entlang der entsprechenden Seitenkanten in vollständiger Verbindung steht, während die entsprechenden Seitenkanten des neuen und des ersten Paneels teilweise in Eingriff miteinander stehen. Dieses entspricht der oben bereits erwähnten Einhebelposition.

Das neue Paneel wird zu Beginn des zweiten Teilschrittes des Verfahrens anschließend zusammen mit dem zweiten Paneel angewinkelt, wobei die zweite Seitenkante des neuen Paneels mit der ersten Seitenkante des ersten Paneels in Kontakt bleibt. Das bedeutet, dass die Unterseite der Feder entlang zumindest einer Kontaktlinie in Berührung stehen, auch wenn sich während der Bewegung die Kontaktlinie verschiebt.

Das neue Paneel wird in der angewinkelten Position in Richtung der ersten Seitenkante des ersten Paneels bis zur Anlage der oberen Ecken der Seitenkanten bewegt, während die Seitenkanten des zweiten Paneels und die zweite Seitenkante des neuen Paneels miteinander verbunden bleiben.

Schließlich wird das neue Paneel zusammen mit dem zweiten Paneel herabgeschwenkt, bis die Passflächen und die Anlageflächen der ersten Seitenkante des ersten Paneels und der zweiten Seitenkante des neuen Paneels in Anlage aneinander gelangen.

In bevorzugter Weise wird das zweite Paneel um einen Winkel kleiner als 15°, insbesondere kleiner als 12° und vorzugsweise kleiner als 10° gegenüber dem ersten Paneel angewinkelt. Diese Winkel sind ausreichen klein, so dass gewährleistet wird, dass während der nachfolgenden Schiebebewegung die betreffenden Seitenkanten aufgrund des bereits teilweise bestehenden Eingriffs nur durch eine zusätzliche Bewegung, also Krafteinwirkung außer Eingriff gelangen können.

Bei einer weiteren bevorzugten Ausführung des beschriebenen Verfahrens wird im ersten Schritt das neue Paneel in einer Position winklig an der ersten Seitenkante des zweiten Paneels angesetzt, wobei ein Abschnitt des distale Endes der Feder des neuen Paneels an einem Abschnitt der ersten Anlagefläche des ersten Paneels anliegt. Durch diesen Anschlag der Feder des neuen Paneels an der ersten Seitenkante des ersten Paneels wird das Verfahren weiter erleichtert, da die Position einfacher einzurichten ist, in der der Vorsprung unterhalb der Vertiefung angeordnet ist und durch das nachfolgende Herabschwenken des neuen Paneels von selbst in Eingriff mit der Vertiefung gelangt.

Die Erfindung wird im folgenden anhand von Ausführungsbeispielen näher erläutert, wozu auf die beigefügte Zeichnung Bezug genommen wird. In der Zeichnung zeigen
- Fig. 1: eine erste Seitenkante eines erfindungsgemäßen Paneels,
- Fig. 2: eine zweite Seitenkante eines erfindungsgemäßen Paneels,
- Fig. 3: zwei erfindungsgemäße Paneelen mit einer ersten Seitenkante und einer zweiten Seitenkante in vollständigem Eingriff miteinander,
- Fig. 4: die in Fig. 3 gezeigten Paneelen in der Einhebelposition,
- Fig. 5a-e: ein erstes Ausführungsbeispiel eines erfindungsgemäßen Verfahrens und
- Fig. 6a-e: ein zweites Ausführungsbeispiel eines erfindungsgemäßen Verfahrens.

Die Fig. 1 und 2 zeigen jeweils ein Paneel 2 mit einer ersten Seitenkante 4 und einer zweiten Seitenkante 6.

Die erste Seitenkante 4 weist gemäß Fig. 1 eine erste Anlagefläche 8 auf, die am oberen Ende der ersten Seitenkante 4 angeordnet ist.

Weiterhin ist eine Nut 10 vorgesehen, die eine obere Lippe 12, die die Nut 10 nach oben begrenzt,
und eine untere Lippe 14 aufweist, die die Nut 10 nach unten begrenzt. Das distale Ende der unteren Lippe 14 ragt über das distale Ende der oberen Lippe 12 hinaus.

Eine erste Passfläche 16 ist an der oberen Lippe 12 angeordnet und eine zweite Passfläche 18 ist an der unteren Lippe 14 im Bereich des Nutgrundes 20 angeordnet.

Eine zweite Anlagefläche 22 ist an der unteren Lippe 14 im Bereich deren distalen Endes angeordnet.

Die zweite Seitenkante 6 weist gemäß Fig. 2 am oberen Ende eine dritte Anlagefläche 24 auf.

Des weiteren ist an der zweiten Seitenkante 6 eine Feder 26 vorgesehen, die eine dritte Passfläche 28 an der Oberseite und an der Unterseite eine vierte Passfläche 30 aufweist.

Eine vierte Anlagefläche 32 ist beabstandet vom distalen Ende an der Unterseite der Feder 26 angeordnet.

Im in Fig. 3 dargestellten verbundenen Zustand zweier komplementärer Seitenkanten 4 und 6 liegen die erste Anlagefläche 8 und die dritte Anlagefläche 24, die zweite Anlagefläche 22 und die vierte Anlagefläche 32, die erste Passfläche 16 und die dritte Passfläche 28 sowie die zweite Passfläche 18 und die vierte Passfläche 30 paarweise aneinander an.

Erfindungsgemäß weist das distale Ende der unteren Lippe 14 einen nach oben vorstehenden Vorsprung 34 auf, der an der dem Nutgrund 20 zugewandten Seite durch die zweite Anlagefläche 22 begrenzt ist. Des weiteren ist an der Unterseite der Feder 26 zwischen der vierten Passfläche 30 und der vierten Anlagefläche 32 eine Vertiefung 36 ausgebildet, wobei die Form der Vertiefung 36 im wesentlichen an die Form des oberen Endes des Vorsprungs 34 angepaßt ist.

Durch den Vorsprung 34 und die Vertiefung 36 ist es möglich, zwei Paneelen 2 in die in Fig. 4 dargestellte Einhebelposition zu bringen, in der der Vorsprung 34 in der Vertiefung 36 aufgenommen wird. In Fig. 4 sind der Vorsprung 34 und die Vertiefung 36 zur Verdeutlichung durch separate Striche dargestellt. Selbstverständlich liegen die Oberflächen beider Elemente aneinander an, wenn diese sich in der Einhebelposition befinden.

Aus den beschriebenen Figuren ergibt sich, dass die Form der Vertiefung 36 und die Form des oberen Endes des Vorsprunges 34 V-förmig sind, wobei die Spitze des V nach oben weist. Durch diese Form wird in einfacher Weise gewährleistet, dass die Paneelen 2 in der Einhebelposition nur mit einer Kraft gegeneinander verschoben werden können. Mit anderen Worten ist die Einhebelposition eine stabile, aber dennoch leicht veränderbare Position. Die Form der Vertiefung und des Vorsprungs sind selbstverständlich nicht auf eine V-Form beschränkt und kann beliebig gewählt werden.

Das in den Fig. 1 bis 4 dargestellte Ausführungsbeispiel weist die bevorzugte Ausgestaltung der Verbindungselemente auf, die einen Formschluss zwischen den Profilen ermöglicht. Das bedeutet, dass während des Verbindens der beiden Seitenkanten 4 und 6 erst am Ende des Einschwenkens die Anlageflächen 22 und 32 in Eingriff miteinander kommen.

Die Erfindung ist aber nicht auf Profile mit einem Formschluss beschränkt. Die Anlageflächen 22 und 32 können auch eine Vorspannung zueinander aufweisen, die aus einer elastischen Materialverformung der unteren Lippe 14 oder der Feder 26 entsteht. Dadurch ergibt sich eine kraftschlüssige Verbindung der beiden Paneelen 2 miteinander.

Aus Fig. 4 ergibt sich ein weiteres bevorzugtes Detail der Profilgeometrie. Bei einem Eingriff des Vorsprungs 34 eines ersten Paneels 2 mit der Vertiefung 36 eines zweiten Paneels 2 ist das distale Ende 38 der Feder 26 in Richtung des distalen Endes der unteren Lippe 14 außerhalb einer Ebene E angeordnet, die vertikal zur Oberseite des Paneels 2 entlang der ersten Anlagefläche 8 verläuft. Die Ebene ist in Fig. 4 durch eine gestrichelte Linie dargestellt. Diese Ausgestaltung hat einen Vorteil, der sich aus der Beschreibung des erfindungsgemäßen Verfahren nach Fig. 6 ergibt und dort näher erläutert wird.

Im folgenden wird ein erstes Ausführungsbeispiel eines erfindungsgemäßen Verfahrens zum Verlegen von Paneelen anhand der Fig. 5a bis 5e erläutert. In den Fig. 5a bis 5e ist jeweils oben eine perspektivische Darstellung der jeweiligen Position der beiden Paneelen 2 und 2' zueinander dargestellt, während unten im Schnitt die Position entlang der ersten und zweiten Seitenkanten 4 und 6' dargestellt ist.

Das Verfahren zum Verlegen von zwei Paneelen durch mechanisches Verbinden entlang der aneinander grenzenden Seitenkanten verläuft in den folgenden Schritten.

Fig. 5a: ein erstes Paneel 2 wird auf einem Untergrund angeordnet. Ein zweites Paneel 2' wird beabstandet zum ersten Paneel 2 auf dem Untergrund angeordnet, wobei eine erste Seitenkante 4 des ersten Paneels 2 gegenüber einer zweiten Seitenkante 6' des zweiten Paneels 2' angeordnet wird.

Fig. 5b: Das zweite Paneel 2' wird in eine Position gebracht wird, in der die Vertiefung 36' des zweiten Paneels 2' mit dem Vorsprung 34 des ersten Paneels 2 in Eingriff steht. Die sogenannte Einhebelposition ist somit erreicht.

Diese Position kann dadurch erlangt werden, indem das zweite Paneel 2' zunächst horizontal verschoben wird, bis beide Seitenkanten 4 und 6' nahe aneinander liegen. Dieses ist in Fig. 5b durch den Pfeil dargestellt. Anschließend wird das zweite Paneel 2' angehoben und weiter verschoben, bis die Vertiefung 36' im wesentlichen oberhalb des Vorsprungs 34 angeordnet ist. Nachfolgend wird das zweite Paneel 2' abgesenkt, so dass die in Fig. 5b dargestellte Position eingenommen wird.

Daneben kann die Position auch dadurch erreicht werden, dass das zweite Paneel 2' angewinkelt mit der zweiten Seitenkante 6' an die erste Seitenkante 4 des ersten Paneels 2 angesetzt wird, so dass sich beispielsweise die Feder 26' und die untere Lippe 14 berühren. Durch anschließendes Herabschwenken des zweiten Paneels 2' wird dann die in Fig. 5b dargestellte Position erreicht.

Fig. 5c: das zweite Paneel 2' wird angewinkelt, also in Richtung des dargestellten Pfeils nach oben angehoben. Dabei bleibt die zweite Seitenkante 6' des zweiten Paneels 2' mit der ersten Seitenkante 4 des ersten Paneels 2 in Kontakt. Diese erfolgt beispielsweise entlang der unteren Fläche der Feder 26' und der oberen Fläche der unteren Lippe 14.

Fig. 5d: das zweite Paneel 2' wird in der angewinkelten Position in Richtung der ersten Seitenkante 4 des ersten Paneels 1 bis zur Anlage der oberen Ecken der Seitenkanten 4, 6' bewegt. Diese Bewegung ist erneut mit einem Pfeil dargestellt.

Fig. 5e: das zweite Paneel 2' wird anschließend herabgeschwenkt, bis die Passflächen 16,28' und 18,30' sowie die Anlageflächen 8,24' und 22,32' in Anlage aneinander gelangen. Auch diese Bewegung ist in der Figur durch einen Pfeil dargestellt.

Das Zusammenfügen der beiden Paneelen 2 und 2' erfolgt also in zwei Teilschritten. Im Teilschritt 1 wird die in den Fig. 5a und 5b dargestellte Abfolge von Bewegungen bis zum Erreichen der Einhebelposition durchgeführt, während im zweiten Teilschritt die Abfolge der Fig. 5c bis 5e durchgeführt wird. Hierbei wird auch der Begriff Einhebelposition deutlich. Denn ausgehend von der Einhebelposition wird durch ein Anheben, Verschieben und Herabschwenken ein Einhebeln der Seitenkanten 4 und 6' durchgeführt.

In den Fig. 6a bis 6e wird ein zweites Ausführungsbeispiel eines erfindungsgemäßen Verfahrens dargestellt. In den Fig. 6a bis 6e ist jeweils oben eine perspektivische Darstellung der jeweiligen Position der Paneelen 2, 2' und 2'' zueinander dargestellt, während unten im Schnitt die Position entlang der ersten Seitenkante 4 des ersten Paneels 2 und der zweiten Seitenkante 6b' des neuen Paneels 2' dargestellt ist.

Das Verfahren zum Verlegen von Paneelen durch mechanisches Verbinden entlang der aneinander grenzenden Seitenkanten verläuft in den in den Fig. 6a bis 6e dargestellten aufeinander folgenden Schritten.

Fig. 6a: ein erstes Paneel 2 wird zusammen mit einem zweiten Paneel 2'' auf einem Untergrund angeordnet, wobei das erste Paneel 2 mit einer ersten Seitenkante 4 mit einer zweiten Seitenkante 6" des zweiten Paneels 2'' verbunden worden ist. Ein neues Paneel 2' wird mit einer zweiten Seitenkante 6a' winklig an einer ersten Seitenkante 4' ' des zweiten Paneels 2'' angesetzt, wobei die Vertiefung 36b' der zweiten Seitenkante 6b' des neuen Paneels 2' oberhalb des Vorsprungs 34 der ersten Seitenkante 4 des ersten Paneels 2 angeordnet wird.

In bevorzugter Weise wird bei diesem ersten Schritt das neue Paneel 2' in einer Position winklig an der ersten Seitenkante 4'' des zweiten Paneels 2'' derart angesetzt, dass ein Abschnitt des distale Endes 38' der Feder 26' an einem Abschnitt der ersten Anlagefläche 8 des ersten Paneels 2 anliegt. Dadurch wird das Positionieren des neuen Paneels 2' relativ zum ersten Paneel 2 erheblich vereinfacht, denn das nachfolgende Herabschwenken führt selbstständig zu einem Einführen des Vorsprunges 34 in die Vertiefung 36b'. Dazu weist die Geometrie des Profils die oben anhand von Fig. 4 beschriebene Besonderheit auf, dass in der Einhebelposition das distale Ende 38' der Feder 26' außerhalb der in Fig. 4 eingezeichneten Ebene E angeordnet ist.

Fig. 6b: das neue Paneel 2' wird durch Herabschwenken mit einer ersten Seitenkante 4'' des zweiten Paneels 2'' verbunden und die Vertiefung 36b' des neuen Paneels 2' wird mit dem Vorsprung 34 des ersten Paneels 2 in Eingriff miteinander gebracht. Das Herabschwenken ist in der Fig. 6b durch einen Pfeil dargestellt.

Fig. 6c: das neue Paneel 2' wird zusammen mit dem zweiten Paneel 2'' angewinkelt, wobei die zweite Seitenkante 6b' des neuen Paneels 2' mit der ersten Seitenkante 4 des ersten Paneels 2 in Kontakt bleibt. Diese Bewegung ist in Fig. 6c mit einem Pfeil dargestellt.

Fig. 6d: das neue Paneel 2' wird in der angewinkelten Position in Richtung der ersten Seitenkante 4 des ersten Paneels 1 bis zur Anlage der oberen Ecken der Seitenkanten 4, 6b' bewegt (Pfeil), während die Seitenkanten 4' ' des zweiten Paneels 2' ' und die zweite Seitenkante 6a' des neuen Paneels 2' miteinander verbunden bleiben.

In bevorzugter Weise sind während des Anwinkelns des neuen Paneels 2' gegenüber dem ersten Paneel 2 das neue Paneel 2' und das zweite Paneel 2' ' im wesentlichen in einer Ebene zueinander ausgerichtet. Das verhindert, dass die beiden Paneelen 2' und 2' ' wieder auseinander geraten, sich also die beiden Seitenkanten 4' ' und 6a' wieder lösen.

Fig. 6e: im letzten Schritt wird das neue Paneel 2' zusammen mit dem zweiten Paneel 2' ' herabgeschwenkt (Pfeil), bis die Passflächen 16,28' und 18,30' sowie die Anlageflächen 8,24' und 22,32' in Anlage aneinander gelangen.

Aus der Beschreibung des Verfahrens gemäß Fig. 6 ergibt sich der folgende Vorteil. Es ist relativ einfach, das neue Paneel 2' mit dem ersten Paneel 2 in die Einhebelposition zu bringen. Denn das neue Paneel 2' wird entlang der kurzen Seitenkante 6a' mit der kurzen Seitenkante 4' ' verbunden. Diese erfordert nur einen geringen Sorgfaltsaufwand, da die zu verbindenden Seitenkanten keine zu große Länge aufweisen.

Anders verhält es sich aber bei den langen Seitenkanten 4 und 6b' bzw. 4 und 6' '. Hier ist es erforderlich, die Ausrichtung der Paneelen 2' und 2' ' gegenüber dem ersten Paneel 2 sehr genau einzuhalten, um ein Auseinanderrutschen der Seitenkanten 6b' und 6' ' aus der Seitenkante 4 zu verhindern. Dabei bewirkt die Einhebelposition, dass die Seitenkanten zu einem Teil bereits in Eingriff miteinander stehen und zu Beginn des zweiten Teilschrittes des Verfahrens sehr gut für den zweiten Teilschritt ausgerichtet sind. Außerdem befindet sich bereits ein Teil der Feder jenseits des Vorsprunges der unteren Lippe, so dass eine der Einhebelung entgegen gesetzte Bewegung erforderlich ist, um die Verbindung vollständig wieder zu lösen.

Selbstverständlich kann das erste Paneel 2 aus mehreren einzelnen Paneelen zusammengesetzt sein, um eine entsprechend lange Seitenkante 4 zu bilden, an der die beiden Paneelen 2' und 2'' befestigt werden können.

Den zuvor beschriebenen Verfahren ist gemeinsam, dass für das Anwinkeln des neuen Paneels nur ein geringer Winkel eingenommen werden muss, um das neue Paneel mit dem bereits verlegten ersten Paneel zu verbinden. Dabei wird das zweite Paneel 2' um einen Winkel kleiner als 15°, insbesondere kleiner als 12° und vorzugsweise kleiner als 10° gegenüber dem ersten Paneel 2 angewinkelt. Diese Winkel ermöglichen es insbesondere, dass die bereits zu einem Teil bestehende Verbindung in der Einhebelposition erhalten bleibt, da in der Regel ein größerer Winkel erforderlich ist, um die bereits teilweise eingeführte Feder wieder außer Eingriff zu bringen.

## Patentansprüche

1. Paneel, insbesondere Fußbodenpaneel, das geeignet ist, mit anderen gleichartigen Paneelen mechanisch verbunden zu werden,
- mit einer ersten Seitenkante (4) und einer gegenüberliegenden zweiten Seitenkante (6),
- mit einer ersten Anlagefläche (B), die am oberen Ende der ersten Seitenkante (4) angeordnet ist,
- mit einer Nut (10), die an der ersten Seitenkante (4) ausgebildet ist,
- mit einer oberen Lippe (12), die die Nut (10) nach oben begrenzt,
- mit einer unteren Lippe (14), die die Nut (10) nach unten begrenzt, wobei das distale Ende der unteren Lippe (14) über das distale Ende der oberen Lippe (12) hinausragt,
- mit einer ersten Passfläche (16), die an der oberen Lippe (12) angeordnet ist,
- mit einer zweiten Passfläche (18), die an der unteren Lippe (14) im Bereich des Nutgrundes (20) angeordnet ist,
- mit einer zweiten Anlagefläche (22), die an der unteren Lippe (14) im Bereich des distalen Endes angeordnet ist,
- mit einer dritten Anlagefläche (24), die am oberen Ende der zweiten Seitenkante (6) angeordnet ist,
- mit einer Feder (26), die an der zweiten Seitenkante (6) ausgebildet ist,
- mit einer dritten Passfläche (28), die an der Oberseite der Feder (26) angeordnet ist,
- mit einer vierten Passfläche (30), die an der Unterseite der Feder (26) im Bereich des distalen Endes angeordnet ist, und '
- mit einer vierten Anlagefläche (32), die beabstandet vom distalen Ende an der Unterseite der Feder (26) angeordnet ist,
- wobei im verbundenen Zustand zweier Paneelen entlang zweier komplementärer Seitenkanten (4, 6) die erste Anlagefläche (8) und dritte Anlagefläche (24), die zweite Anlagefläche (22) und die vierte Anlagefläche (32), die erste Passfläche (16) und die dritte Passfläche (28) sowie die zweite Passfläche (18) und die vierte Passfläche (30) paarweise aneinander anliegen,
**dadurch gekennzeichnet,**
- **dass** das distale Ende der unteren Lippe (14) einen nach oben vorstehenden Vorsprung (34) aufweist, der an der dem Nutgrund (20) zugewandten Seite durch die zweite Anlagefläche (22) begrenzt ist und
- **dass** an der Unterseite der Feder (26) zwischen der vierten Passfläche (30) und der vierten Anlagefläche (32) eine Vertiefung (36) ausgebildet ist,
- **dass** die Form der Vertiefung (36) im wesentlichen an die Form des oberen Endes des Vorsprungs (34) angepasst ist und
- **dass** der Vorsprung (34) von einer vertikal zur Oberseite des Paneels (2) entlang der ersten Anlagefläche (8) verlaufenden Ebene (E) wenigstens genauso weit beabstandet ist wie der Abstand der Vertiefung (36) vom distalen Ende (38) der Feder (26).

2. Paneel nach Anspruch 1,
**dadurch gekennzeichnet,**
**dass** die Form der Vertiefung (36) und die Form des oberen Endes des Vorsprunges (34) V-förmig sind.

3. Paneel nach Anspruch 1 oder 2,
**dadurch gekennzeichnet,**
**dass** die Anlagefläche (22) und die Anlagefläche (32) durch Formschluss miteinander in Eingriff bringbar sind.

4. Paneel nach Anspruch 1 oder 2,
**dadurch gekennzeichnet,**
**dass** die Anlagefläche (22) und die Anlagefläche (32) durch Kraftschluss miteinander in Eingriff bringbar sind.

5. System aus einer Mehrzahl von Paneelen nach einem der Ansprüche 1 bis,
**dadurch gekennzeichnet,**
- **dass** bei einem Eingriff des Vorsprungs (34) eines ersten Paneels (2) mit der Vertiefung (36) eines zweiten Paneels (2) das distale Ende (38) der Feder (26) in Richtung des distalen Endes der unteren Lippe (14) außerhalb einer Ebene (E) angeordnet ist, die vertikal zur Oberseite des Paneels (2) entlang der ersten Anlagefläche (8) verläuft.

6. Verfahren zum verlegen von zwei Paneelen durch mechanisches Verbinden entlang der aneinander grenzenden Seitenkanten, wobei die Paneelen nach einem der Ansprüche 1 bis 4 ausgebildet sind,
- bei dem ein erstes Paneel (2) auf einem untergrund angeordnet wird,
- bei dem ein zweites Paneel (2') beabstandet zum ersten Paneel (2) auf dem Untergrund angeordnet wird, wobei eine erste Seitenkante (4) des ersten Paneels (2) gegenüber einer zweiten Seitenkante (6') des zweiten Paneels (2') angeordnet wird,
- bei dem das zweite Paneel (2') in eine Position gebracht wird, in der die Vertiefung (36') des zweiten Paneels (2') mit dem Vorsprung (34) des ersten Paneels (2) in Eingriff steht,
- bei dem das zweite Paneel (2') angewinkelt wird, wobei die zweite Seitenkante (6') des zweiten Paneels (2') mit der ersten Seitenkante (4) des ersten Paneels (2) in Kontakt bleibt,
- bei dem das zweite Paneel (2') in der angewinkelten Position in Richtung der ersten Seitenkante (4) des ersten Paneels (2) bis zur Anlage der oberen Ecken der Seitenkanten (4, 6') bewegt wird und
- bei dem das zweite Paneel (2') herabgeschwenkt wird, bis die Passflächen (16, 28'; 18, 30') und die Anlageflächen (8,24'; 22,32') in Anlage aneinander gelangen.

7. Verfahren nach Anspruch 6,
bei dem das zweite Paneel (2') durch eine im wesentlichen in einer zum untergrund parallelen Bewegung auf das erste Paneel (2) zu bewegt wird und am Ende der Bewegung angehoben wird, um den Vorsprung () mit der Vertiefung (') in Eingriff zu bringen.

8. Verfahren zum Verlegen von Paneelen durch mechanisches Verbinden entlang der aneinander grenzenden Seitenkanten, wobei die Paneelen nach einem der Ansprüche 1 bis 4 ausgebildet sind und jeweils zwei Paare von einander gegenüberliegenden ersten und zweiten Seitenkanten aufweisen,
- bei dem ein erstes Paneel (2) zusammen mit einem zweiten Paneel (2'') auf einem Untergrund angeordnet wird, wobei das erste Paneel (2) mit einer ersten Seitenkante (4) mit einer zweiten Seitenkante (6'') des zweiten Paneels (2' ') verbunden worden ist,
- bei dem ein neues Paneel (2') mit einer zweiten Seitenkante (6a') winklig an einer ersten Seitenkante (4'') des zweiten Paneels (2'') angesetzt wird, wobei die Vertiefung (36b') der zweiten Seitenkante (6b') des neuen Paneels (2') oberhalb des Vorsprungs (34) der ersten Seitenkante (4) des ersten Paneels (2) angeordnet wird,
- bei dem das neue Paneel (2') durch Herabschwenken mit einer ersten Seitenkante (4'') des zweiten Paneels (2' ') verbunden wird und die Vertiefung (36b') des neuen Paneels (2') mit dem Vorsprung (34) des ersten Paneels (2) in Eingriff miteinander gebracht wird,
- bei dem das neue Paneel (2') zusammen mit dem zweiten Paneel (2'') angewinkelt wird, wobei die zweite Seitenkante (6b') des neuen Paneels (2') mit der ersten Seitenkante (4) des ersten Paneels (2) in Kontakt bleibt,
- bei dem das neue Paneel (2') in der angewinkelten Position in Richtung der ersten Seitenkante (4) des ersten Paneels (2) bis zur Anlage der oberen Ecken der Seitenkanten (4, 6b') bewegt wird, während die Seitenkanten (4'') des zweiten Paneele (2'') und die zweite Seitenkante (6a') des neuen Paneels (2') miteinander verbunden bleiben, und
- bei dem das neue Paneel (2') zusammen mit dem zweiten Paneel (2'') herabgeschwenkt wird, bis die Passflächen (16,28'; 18,30') und die Anlageflächen (8,24'; 22,32') in Anlage aneinander gelangen.

9. Verfahren nach Anspruch 8,
bei dem im ersten Schritt das neue Paneel (2') in einer Position winklig an der ersten Seitenkante (4'') des zweiten Paneels (2' ') angesetzt wird, wobei ein Abschnitt des distale Endes der Feder (26') an einem Abschnitt der ersten Anlagefläche (B) des ersten Paneels (2) anliegt.

10. Verfahren nach Anspruch 8 oder 9,
bei dem während des Anwinkelns des neuen Paneels (2') gegenüber dem ersten Paneel (2) das neue Paneel (2') und das zweite Paneel (2'') im wesentlichen in einer Ebene zueinander ausgerichtet sind.

11. Verfahren nach einem der Ansprüche 6 bis 10,
bei dem das zweite Paneel (2') um einen Winkel kleiner als 15°, insbesondere kleiner als 12° und vorzugsweise kleiner als 10° gegenüber dem ersten Paneel (2) angewinkelt wird.

## Claims

1. A panel, in particular, a flooring panel that can be mechanically connected to other panels of the same type,
- with a first lateral edge (4) and an opposite second lateral edge (6),
- with a first contact surface (8) that is arranged on the upper end of the first lateral edge (4),
- with a groove (10) that is arranged on the first lateral edge (4),
- with an upper lip (12) that upwardly limits the groove (10),
- with a lower lip (14) that downwardly limits the groove (10), wherein the distal end of the lower lip (14) protrudes over the distal end of the upper lip (12),
- with a first fitting surface (16) that is arranged on the upper lip (12),
- with a second fitting surface (18) that is arranged on the lower lip (14) in the region of the groove bottom (20),
- with a second contact surface (22) that is arranged on the lower lip (14) in the region of the distal end,
- with a third contact surface (24) that is arranged on the upper end of the second lateral edge (6),
- with a tongue (26) that is arranged on the second lateral edge (6),
- with a third fitting surface (28) that is arranged on the upper side of the tongue (26),
- with a fourth fitting surface (30) that is arranged on the underside of the tongue (26) in the region of the distal end, and
- with a fourth contact surface (32) that is arranged on the underside of the tongue (26) and spaced apart from the distal end,
- wherein the first contact surface (8) and third contact surface (24), the second contact surface (22) and the fourth contact surface (32), the first fitting surface (16) and the third fitting surface (28) as well as the second fitting surface (18) and the fourth fitting surface (30) adjoin one another in a paired fashion when two panels are connected to one another along two complementary lateral edges (4, 6),
**characterized in**
- **that** the distal end of the lower lip (14) contains a projection (34) that protrudes upward and is limited by the second contact surface (22) on the side that faces the groove bottom (20),
- **that** a depression (36) is formed on the underside of the tongue (26) between the fourth fitting surface (30) and the fourth contact surface (32),
- **that** the shape of the depression (36) is essentially adapted to the shape of the upper end of the projection (34), and in
- **that** the projection (34) is at least spaced as far apart from a plane (E) that extends perpendicular to the upper side of the panel (2) along the first contact surface (8) as the depression (36) is spaced apart from the distal end (38) of the tongue (26).

2. The panel according to Claim 1, **characterized in that** the depression (36) and the upper end of the projection (34) have the shape of a V.

3. The panel according to Claim 1 or 2, **characterized in that** the contact surface (22) and the contact surface (32) can be engaged with one another in the form of a positive fit.

4. The panel according to Claim 1 or 2, **characterized in that** the contact surface (22) and the contact surface (32) can be engaged with one another in the form of a non-positive connection.

5. A system consisting of a series of panels according to one of Claims 1-4,
**characterized in**
- **that**, when the projection (34) of a first panel (2) is engaged with the depression (36) of a second panel (2), the distal end (38) of the tongue (26) is arranged outside a plane (E) that extends perpendicular to the upper side of the panel (2) along the first contact surface (8), namely in the direction of the distal end of the lower lip (14).

6. A method for installing two panels by means of a mechanical connection along adjacent lateral edges, wherein the panels are realized in accordance with one of Claims 1-4, and wherein
- a first panel (2) is arranged on a floor,
- a second panel (2') is arranged on the floor such that it is spaced apart from the first panel (2) and a first lateral edge (4) of the first panel (2) is situated opposite of a second lateral edge (6') of the second panel (2'),
- the second panel (2') is moved into a position, in which the depression (36') of the second panel (2') is engaged with the projection (34) of the first panel (2),
- the second panel (2') is angled while the second lateral edge (6') of the second panel (2') remains in contact with the first lateral edge (4) of the first panel (2),
- the second panel (2') is moved in the direction of the first lateral edge (4) of the first panel (2) in the angled position until the upper corners of the lateral edges (4, 6') contact one another, and
- the second panel (2') is subsequently pivoted downward until the fitting surfaces (16, 28'; 18, 30') and the contact surfaces (8, 24'; 22, 32') are in contact with one another.

7. The method according to Claim 6, wherein the second panel (2') is moved toward the first panel (2) essentially parallel to the floor and raised at the end of this movement in order to engage the projection (34) with the depression (36').

8. The method for installing panels by means of a mechanical connection along adjacent lateral edges, wherein the panels are realized in accordance with one of Claims 1-4 and respectively comprise two pairs of oppositely arranged first and second lateral edges, and wherein
- a first panel (2) is arranged on the floor together with a second panel (2' '), wherein a first lateral edge (4) of the first panel (2) was connected to a second lateral edge (6' ') of the second panel (2' '),
- a new panel (2') is angularly placed against a first lateral edge (4' ') of the second panel (2' ') with its second lateral edge (6a'), wherein the depression (36b') of the second lateral edge (6b') of the new panel (2') is arranged above the projection (34) of the first lateral edge (4) of the first panel (2),
- the new panel (2') is pivoted downward and thusly connected to a first lateral edge (4' ') of the second panel (2''), and the depression (36b') of the new panel (2') is engaged with the projection (34) of the first panel (2),
- the new panel (2') is positioned at an angle together with the second panel (2' ') while the second lateral edge (6b') of the new panel (2') remains in contact with the first lateral edge (4) of the first panel (2),
- the new panel (2') is moved in the direction of the first lateral edge (4) of the first panel (2) in the angled position until the upper corners of the lateral edges (4, 6b') contact one another, namely while the lateral edges (4' ') of the second panel (2'') and the second lateral edge (6a') of the new panel (2') remain connected to one another, and
- the new panel (2') is pivoted downward together with the second panel (2' ') until the fitting surfaces (16, 28'; 18, 30'), as well as the contact surfaces (8, 24'; 22, 32'), come in contact with one another.

9. The method according to Claim 8, wherein the new panel (2') is angularly placed against the first lateral edge (4' ') of the second panel (2'') in the first step, and wherein a section of the distal end of the tongue (26') adjoins a section of the first contact surface (8) of the first panel (2).

10. The method according to Claim 8 or 9, wherein the new panel (2') and the second panel (2' ') are essentially aligned relative to one another in one plane when the new panel (2') is angled relative to the first panel (2).

11. The method according to one of Claims 6-10, wherein the second panel (2') is angled relative to the first panel (2) by less than 15°, preferably less than 12°, in particular, less than 10°.

## Revendications

1. Panneau, en particulier panneau de plancher, qui convient pour être assemblé mécaniquement à d'autres panneaux du même type,
- comportant un premier bord latéral (4) et un deuxième bord latéral (6) opposé,
- comportant une première surface de contact (8) qui est disposée à l'extrémité supérieure du premier bord latéral (4),
- comportant une rainure (10) qui est réalisée sur le premier bord latéral (4),
- comportant une lèvre supérieure (12) qui délimite la rainure (10) vers le haut,
- comportant une lèvre inférieure (14) qui délimite la rainure (10) vers le bas, l'extrémité distale de la lèvre inférieure (14) dépassant au-delà de l'extrémité distale de la lèvre supérieure (12),
- comportant une première surface d'ajustement (16) qui est disposée sur la lèvre supérieure (12),
- comportant une deuxième surface d'ajustement (18) qui est disposée sur la lèvre inférieure (14) dans la zone du fond (20) de la rainure,
- comportant une deuxième surface de contact (22) qui est disposée sur la lèvre inférieure (14) dans la zone de l'extrémité distale
- comportant une troisième surface de contact (24) qui est disposée à l'extrémité supérieure du deuxième bord latéral (6),
- comportant une languette (26) qui est réalisée sur le deuxième bord latéral (6),
- comportant une troisième surface d'ajustement (28) qui est disposée sur la face supérieure de la languette (26),
- comportant une quatrième surface d'ajustement (30) qui est disposée sur de la face inférieure de la languette (26) dans la zone de l'extrémité distale, et
- comportant une quatrième surface de contact (32) qui est disposée à distance de l'extrémité distale sur la face inférieure de la languette (26).
- moyennant quoi à l'état assemblé de deux panneaux le long des deux bords complémentaires (4, 6), la première surface de contact (8) et la troisième surface de contact (24), la deuxième surface de contact (22) et la quatrième surface de contact (32), la première surface d'ajustement (16) et la troisième surface d'ajustement (28), ainsi que la deuxième surface d'ajustement (18) et la quatrième surface d'ajustement (30) se trouvent par paires les unes contre les autres.
**caractérisé en ce que**
- l'extrémité distale de la lèvre inférieure (14) présente une saillie (34) en projection vers le haut, qui est délimité par la deuxième surface de contact (22) au niveau de la face tournée vers le fond (20) de la rainure et
- un creux (36) est formé au niveau de la face inférieure de la languette (26) entre la quatrième surface d'ajustement (30) et la quatrième surface de contact (32),
- la forme du creux (36) est sensiblement adaptée à la forme de l'extrémité supérieure de la saillie (34) et
- la saillie (34) est à une distance d'un plan (E) vertical par rapport à la face supérieure du panneau (2) et s'étendant le long de la première surface de contact (8) au moins égale à la distance à laquelle est le creux (36) par rapport à l'extrémité distale (38) de la languette (26).

2. Panneau selon la revendication 1,
**caractérisé en ce que**
la forme du creux (36) et la forme de l'extrémité supérieure de l'épaulement (34) sont des formes en V.

3. Panneau selon la revendication 1 ou 2,
**caractérisé en ce que**
la surface de contact (22) et la surface de contact (32) peuvent être engrenées l'une avec l'autre par assemblage géométrique.

4. Panneau selon la revendication 1 ou 2,
**caractérisé en ce que**
la surface de contact (22) et la surface de contact (32) peuvent être engrenées l'une avec l'autre par assemblage mécanique.

5. Système constitué d'une pluralité de panneaux selon une des revendication 1 à ?,
**caractérisé en ce que**
- lors d'un engrènement de la saillie (34) d'un premier panneau (2) avec le creux d'un deuxième panneau (2), l'extrémité distale (38) de la languette (26) est disposée en direction de l'extrémité distale de la lèvre inférieure (14) hors d'un plan (E) vertical par rapport à la face supérieure du panneau (2) et s'étendant le long de la première surface de contact (8).

6. Procédé pour la pose de deux panneaux par liaison mécanique le long des bords latéraux adjacents l'un à l'autre, les panneaux étant réalisés selon une des revendications 1 à 4.
- dans lequel un premier panneau (2) est disposé sur un soubassement,
- dans lequel un deuxième panneau (2') est disposé sur le soubassement à distance du premier panneau, un premier bord latéral (4) du premier panneau (2) étant disposé en face d'un deuxième bord latéral (6') du deuxième panneau (2'),
- dans lequel le deuxième panneau (2') est mis dans une position dans laquelle le creux (36') du deuxième panneau (2') est en engrènement avec la saillie (34) du premier panneau (2),
- dans lequel le deuxième panneau (2') est mis à l'oblique, le deuxième bord latéral (6') du deuxième panneau (2') restant en contact avec le premier bord latéral (4) du premier panneau (2),
- dans lequel le deuxième panneau (2'), dans la position oblique, est déplacé en direction du premier bord latéral (4) du premier panneau (2) jusqu'à ce que les coins supérieurs des bords latéraux (4, 6') soient en contact, et
- dans lequel le deuxième panneau (2') est pivoté vers le bas jusqu'à ce que les surfaces d'ajustement (16, 28' ; 18, 30') et les surfaces de contact (8, 24' ; 22, 32') parviennent en contact les unes contre les autres.

7. Procédé selon la revendication 6,
dans lequel le deuxième panneau (2') est déplacé sur le premier panneau (2) par un mouvement sensiblement parallèle au soubassement, et soulevé à la fin du mouvement pour engrener la saillie () avec le creux (').

8. Procédé pour la pose de panneaux par liaison mécanique le long des bords latéraux adjacents les uns aux autres, les panneaux étant réalisés selon une des revendications 1 à 4, et présentant chacun deux paires de premiers et deuxièmes bords latéraux opposés les uns aux autres,
- dans lequel un premier panneau (2) est disposé avec un deuxième panneau (2") sur un soubassement, le premier panneau (2) ayant été assemblé par un premier bord latéral (4) à un deuxième bord latéral (6") du deuxième panneau (2"),
- dans lequel un nouveau panneau (2') comportant un deuxième bord latéral (6a') est placé en position inclinée contre un premier bord latéral (4") du deuxième panneau (2"), le creux (36b') du deuxième bord latéral (6b') du nouveau panneau (2') étant disposé au-dessus de la saillie (34) du premier bord latéral (4) du premier panneau (2),
- dans lequel le nouveau panneau (2') est assemblé à un premier bord latéral (4") du deuxième panneau (2") par un pivotement vers le bas, et le creux (36b') du nouveau panneau (2') est mis en engrènement mutuel avec la saillie (34) du premier panneau (2),
- dans lequel le nouveau panneau (2') est mis à l'oblique avec le deuxième panneau (2"), le deuxième bord latéral (6b') du nouveau panneau (2') restant en contact avec le premier bord latéral (4) du premier panneau (2),
- dans lequel le nouveau panneau (2'), dans la position oblique, est déplacé en direction du premier bord latéral (4) du premier panneau (2) jusqu'à ce que les coins supérieurs des bords latéraux (4, 6b') soient en contact, tandis que les bords latéraux (4") du deuxième panneau (2") et le deuxième bord latéral (6a') du nouveau panneau (2') restent assemblés l'un à l'autre, et
- dans lequel le nouveau panneau (2') est pivoté vers le bas avec le deuxième panneau (2") jusqu'à ce que les surfaces d'ajustement (16, 28'; 18, 30') et les surfaces de contact (8, 24' ; 22, 32') parviennent en contact les unes avec les autres,

9. Procédé selon la revendication 8,
dans lequel dans une première étape, le nouveau panneau (2') est placé dans une position inclinée contre le premier bord latéral (4") du deuxième panneau (2"), une section de l'extrémité distale de la languette (26') se trouvant sur une section de la première surface de contact (8) du premier panneau (2).

10. Procédé selon la revendication 8 ou 9,
dans lequel pendant la mise à l'oblique du nouveau panneau (2') par rapport au premier panneau (2), le nouveau panneau (2') et le deuxième panneau (2") sont sensiblement orientés dans un plan l'un par rapport à l'autre.

11. Procédé selon une des revendications 6 à 10,
dans lequel le deuxième panneau (2') est mis à l'oblique selon un angle inférieur à 15°, en particulier inférieur à 12°, et de préférence inférieur à 10° par rapport au premier panneau (2).
